# EUROPÄISCHE PATENTSCHRIFT

(11) **EP 1 014 315 B1**
(45) Veröffentlichungstag und Bekanntmachung des Hinweises auf die Patenterteilung: **09.01.2002**
(21) Anmeldenummer: 99114485.8
(22) Anmeldetag: 23.07.1999
(51) Int. Cl.: G07F 5/24, G07D 1/02

(54) **Geldwechsler für Münzautomaten zur Annahme von Münzen einer nationalen Währung und der Euro-Währung**
Money changer for a coin-actuated vending machine for receiving a national currency and the Euro
Changeur de monnaie d'un automate à pièces de monnaie pour la réception de monnaie nationale et de l'Euro

(30) Priorität: 14.12.1998 DE 19857500
(43) Veröffentlichungstag der Anmeldung: 28.06.2000
(62) Teilanmeldung aus: 00113747.0
(73) Patentinhaber: National Rejectors Inc. GmbH, 21614 Buxtehude (DE)
(72) Erfinder: Meyer-Steffens, Klaus, 21717 Deinste (DE)
(74) Vertreter: Patentanwälte Hauck, Graalfs, Wehnert, Döring, Siemons

(56) Entgegenhaltungen:
- WO-A-96/08795
- WO-A-99/01847
- DE-A- 3 513 957
- DE-A- 3 834 020
- DE-A- 19 545 417
- DE-A- 19 624 796

## Beschreibung

Die Erfindung bezieht sich auf einen Geldwechsler für Münzautomaten fiir die Annahme von Münzen von einer nationalen Währung und der Euro-Währung nach dem Oberbegriff von Patentanspruch 1.

Geldwechsler werden in vielen Verkaufs- und sonstigen Automaten eingesetzt. Sie weisen zumeist eine Anzahl von Münztuben auf, in welchen die Münzen gestapelt werden. Die Zurührung erfolgt mit Hilfe einer Sortiervorrichtung, welche die von einem Münzprüfer als echt angenommenen Münzen in die entsprechenden Tuben lenkt. Eine Auszahlvorrichtung zahlt Münzen aus den Tuben nach Maßgabe des überzahlten Preises aus. Die Funktion des Geldwechslers wird von einem Mikroprozessor überwacht, der auch in der Regel die sonstigen Steuerungen und Überwachungen der Funktionen der Münzprüfer übernimmt. Im Mikroprozessor sind z. B. die Referenzwerte gespeichert, mit denen die Münzsignale des Münzprüfers verglichen werden zwecks Bestimmung, ob eine eingeworfene Münze echt ist oder nicht. Nur echte Münzen werden entweder in eine der dafür vorgesehenen Tuben oder in die Kasse gelenkt und führen zu einem Vergleich mit dem im Mikroprozessor voreingestellten Preis für eine Ware oder eine Dienstleistung. Nach Erreichen des vorgegebenen oder eines darüber liegenden Preises kann dann ein Signal an den Automaten gegeben werden zur Ausgabe einer Ware, eines Tickets oder dergleichen. Der überbezahlte Betrag wird, wie bereits erwähnt, aus den Tuben zurückgezahlt. Dies geschieht mit Hilfe einer geeigneten Auszahlvorrichtung. Der hierfür vorgesehene Auszahl-Steuerblock ist mit Sensoren gekoppelt, welche Aufschluß geben über den Zustand der Münztuben. Ein Leerstandssensor meldet, wenn die Tube leer ist oder nur noch eine Minimalanzahl von Münzen enthält. Eine Ausgabe aus dieser Tube findet dann nicht mehr statt. Ein Voll-Sensor sorgt dafür, daß das weitere Auffüllen mit Münzen vermieden wird, wenn eine Münztube gefüllt ist.

Am 1. 1. 2002 wird nach dem Maastricht-Vertrag die Euro-Währung als gültige Währung eingeführt, und alle Verkaufsautomaten müssen für die Annahme des Euro programmiert sein. Dies bedeutet, daß die Preise neu gestaltet werden müssen, bei Bedarf Ware auszutauschen ist und im Geldwechsler das Wechselgeld ausgetauscht wird. Nach dem Stichtag ist noch eine Doppelwährungszeit vorgesehen, in der auch z. B. DM-Münzen von Automaten akzeptiert werden. Sie soll nach einer Übergangsregelung maximal 6 Monate dauern. Es ist jedoch beabsichtigt, diesen Zeitraum so klein wie möglich zu gestalten, z. B. nur 2 Monate währen zu lassen oder gar auf einige wenige Tage zu beschränken. Nach der Doppelwährungs- oder Übergangszeit sollen die Automaten nur noch Euro-Münzen annehmen.

Der Aufwand, der auf die Automatenaufsteller zukommt, ist beträchtlich. Es muß spätestens zum Stichtag eine Programmierung des Gerätes auf die Annahme des Euros vorgenommen sein, falls dies nicht bereits vorher auf Herstellerseite geschehen ist. Ferner müssen mechanische Umstellungen für die Sortiervorrichtung, die Tuben und den Auszahlmechanismus durchgeführt werden. Die Größe der Euro-Münzen, die in Tuben zu speichern sind, ist teilweise unterschiedlich zu den zu speichernden DM-Münzen. Es ist daher zumindest zum Teil ein Austausch der Münztuben erforderlich. Ferner erfolgt eine entsprechende Anpassung des Auszahlmechanismus.

Aus DE 195 45 417 A ist ein Geldwechsler für Münzautomaten mit Umstellmöglichkeit von einer nationalen Währung auf die Euro-Währung bekannt geworden. Bei dem bekannten Gerät sind ein Münzprüfer, vier Wechselgeldtuben in einem Wechselgeldbehälter und eine Kasse vorgesehen, wobei der Münzprüfer ein Kreditsignal an eine Steuereinheit zur Aufzählung eines Kredits gibt. Die Steuereinheit vergleicht den aufgezählten Kredit mit den Preisen auf einer Preisliste, wobei der Kunde wählen kann, in welcher Währung er den Kaufpreis bzw. den noch zu bezahlenden Betrag angezeigt bekommen möchte. Eine erste eingeworfene Münze erzeugt ein Währungssignal und veranlaßt eine Zuordnung auf die entsprechende Preisliste der zugehörigen Währung. Der Kunde kann den zu zahlenden Betrag auch unter Verwendung beider Währungen in den Münzautomaten eingeben. Bei den Münzen, die nicht zu der Basiswährung gehören, verwendet die Steuereinheit einen Umrechnungswert und addiert den Gegenwert in der Basiswährung zum Kredit. Wenn der Kredit höher ist als der Preis der gewünschten Ware, berechnet die Steuereinheit einen Wechselgeldbetrag und gibt ein Steuersignal an den Wechselgeldbehälter, um den überzahlten Betrag auszugeben. Das im Sortiersteuerblock enthaltene Programm sperrt am Stichtag oder danach die Sortierung von nationalen Münzen, die in die Kasse gelenkt werden und gibt die Sortierung von Euro-Münzen in vorgegebene Münztuben frei.

Aus DE 38 34 020 A ist ein Geldspielgerät mit einer Geldannahmeeinheit bekannt geworden, welche unterschiedliche Währungen annehmen kann.

In der älteren, nicht vorveröffentlichten WO99/01847 A ist ein Münzgerät beschrieben, das zur Annahme auf eine andere Währung umgeschaltet werden kann, wobei unterschiedliche Möglichkeiten vorgeschlagen werden, wie nach der Umschaltung auf die neue Währung die Annahme und die Wechselgeldrückgabe gehandhabt werden sollen. Außerdem wird eine automatische Umschaltung am Stichtag oder an einem anderen Tag danach vorgeschlagen, beispielsweise durch das Auftauchen einer ersten Münze in der neuen Währung oder einer Kombination von Münzen der neuen Währung.

Die Münztuben können nur Münzen einer Währung enthalten und müssen nach der Währungsumstellung ausgetauschst werden.

In der vorangemeldeten, jedoch nachveröffentlichten WO 98/58355 ist der Gedanke angesprochen, Münzen unterschiedlicher Wertigkeit in ein und dieselbe Tube einzusortieren. Eine Neuzuordung von Münztuben infolge einer Währungsumstellung ist ebenfalls erwähnt.

Der Erfindung liegt die Aufgabe zugrunde, einen Geldwechsler für Münzautomaten anzugeben, der dem Aufsteller ermöglicht, in einer Vorbereitungszeit vor dem Stichtag, dem 1. 1. 2002, alle erforderlichen Umbauarbeiten vorzunehmen, so daß der Geldwechsler ab dem Stichtag seine volle Funktion wahrnehmen kann, ohne daß der Aufwand für die tatsächliche Umstellung von der nationalen Währung auf die Euro-Währung besonders hoch ist. Insbesondere wird angestrebt, außer den Umbauarbeiten in der Vorbereitungszeit weitere Umstellmaßnahmen durch Bedienungspersonen in Fortfall kommen zu lassen.

Diese Aufgabe wird durch die Merkmale des Patentanspruchs 1 gelöst.

Der erfindungsgemäße Geldwechsler ist so ausgelegt, daß sein Mikroprozessor entweder zwei Währungsblocks einschließt, nämlich einen für die nationale Währung und einen für den Euro, oder einen ansteuerbaren Bereich hat, in dem bestimmt wird, welches die Basiswährung ist, in welche dann die andere Währung umzurechnen ist. Letzteres gilt für solche Geldwechsler, bei denen nur eine einzige Kanalzusammenstellung für die nationale Währung und die Euro-Währung vorgesehen ist. Jeder Block ist mit einer Anzahl von Kanälen ausgestattet, die ausreicht, Münzen der nationalen plus der Euro-Währung zu bewerten. Der DM-Block z. B. enthält nicht nur Kanäle für alle DM-Münzen 0,10, 0,50, 1,00, 2,00 und 5,00 DM, sondern auch für alle geplanten Euro-Münzen, nämlich 0,05, 0,10, 0,20, 0,50, 1,00 und 2,00 E. Im anderen Fall ist nur die Hälfte der Kanäle vorhanden, d. h. jeweils nur einer für eine nationale oder Euro-Münze. In jedem Fall sind Referenzwerte einzuspeichern für die Bewertung aller beschriebenen Münzen, d. h. der Geldwechsler ist theoretisch in der Lage, alle Münzen, die in den Geldwechsler eingeworfen werden, zu bewerten, wobei jeweils nur ein Bewertungsmaßstab für die Münzen zulässig ist, d. h. entweder die nationale oder die Euro-Währung als Basiswährung in Frage kommt, mithin eine Umrechnung auf die Basiswährung stattfindet.

Wenn vor- und nachstehend von einem Mikroprozessor die Rede ist, dann ist damit jede Art der elektronischen Datenverarbeitung, Steuerung, Überwachung usw. gemeint, wie sie fiir den Betrieb eines Geldwechslers in einem Automaten vorzusehen ist.

Zur Zeit stehen Euro-Münzen für Testzwecke oder zur Kalibrierung noch nicht zur Verfügung. Es ist allerdings möglich, eine Vorprogrammierung vorzunehmen, so daß bei der eigentlichen Programmierung, etwa am Umbautag, nur wenige Programmierschritte erforderlich sind, um die Referenzwerte auch für die Euro-Münzen in den beiden Währungsblöcken zu speichern. Durch vorzeitige, zweckbedingte begrenzte Abgabe von Euro-Münzen oder Euro-Token an autorisierte Personen und Unternehmen vor dem Stichtag wird eine derartige Programmierung möglich sein. Mit Hilfe eines mechanischen oder elektronischen Schalters kann dann der jeweilige Block bzw. der ansteuerbare Bereich in der Auswertevorrichtung zur Aktivierung der Basis-Währung und damit die Umrechnung auf die Basis-Währung eingestellt bzw. angewählt werden. So lange die nationale Währung allein gültige Währung ist, versteht sich, daß der Block eingeschaltet bzw. der Bereich angesteuert ist, bei dem die nationale Währung die Basiswährung ist.

Beim erfindungsgemäßen Geldwechsler können zum Umbauzeitpunkt über den Preisblock auch die Preise in Euro-Währung gesetzt werden. Ferner erfolgt eine Zuordnung der Münztuben zu den Euro-Münzen. Schließlich werden mindestens zwei Tuben eines Drei- oder Viertuben-Geldwechslers für die Annahme von Euro-Münzen, insbesondere niedrigwertige Euro-Münzen, eingebaut oder eingestellt. In manchen Währungen ist es möglich, Münztuben der nationalen Währung unmittelbar für Euro-Münzen zu verwenden. Dies ist z. B. bei Tuben für DM-Münzen der Fall. In anderen Währungen ist eine Übereinstimmung nur teilweise gegeben. Die Münztuben werden dann so umgebaut bzw. eingebaut, daß einerseits die Annahme von nationalen Münzen möglich ist einschließlich der Ausgabe von Wechselgeld in dieser Währung, andererseits die Annahme von Euro-Münzen, wobei vor dem 1. 1. 2002 Euro-Münzen noch nicht zur Verfügung stehen sollen.

Vom Umbauzeitpunkt bis zum Stichtag arbeitet mithin der erfindungsgemäße Geldwechsler in üblicher Weise und gibt Wechselgeld in nationaler Währung aus, ist jedoch für die Annahme, Bewertung, Sortierung und Ausgabe von Euro-Münzen bereits vorbereitet. Zum Stichtag, dem Tag der Einführung der Euro-Münzen, muß daher der erfindungsgemäße Geldwechsler für die Annahme von Euro-Münzen bereits zur Verfiigung stehen. Dies bedingt jedoch nicht zwangsläufig, daß ein Geldwechsler zu diesem Zeitpunkt auch eine Geldwechselfunktion hat. Bei der Erfindung ist jedoch vorgesehen, daß zu jedem Zeitpunkt nach dem Umbauzeitpunkt die Geldwechselfunktion aufrechterhalten bleibt, wobei nach dem Stichtag eine unterschiedliche Handhabung vorgesehen werden kann, ob der Geldwechsler auf der Basis nationaler Währung oder der Euro-Basis seine Wechselfunktion ausübt, solange der Automat für die Annahme von Münzen nationaler Währung zu einem zweiten Stichtag noch nicht gesperrt ist.

Wie schon erwähnt, erfolgt nach dem Stichtag eine Einsortierung von Euro-Münzen in die dafür vorgesehenen Münztuben, in denen jedoch noch Münzen nationaler Währung enthalten sind. Bei der erfindungsgemäßen Vorrichtung findet daher am Stichtag bzw. zum Umschaltzeitpunkt eine Zählung der in den Tuben vorhandenen Münzen sowie die Speicherung ihres Wertes im Mikroprozessor statt. Weitere Münzen nationaler Währung werden in den Münztuben dann nicht mehr gespeichert, da die Sortiervorrichtung über den Sortiersteuerblock für die Annahme bzw. Einsortierung von nationalen Münzen in den Münztuben gesperrt wird. Diese gelangen umgehend in die Kasse. Der Geldwechsler arbeitet mithin weiter mit Wechselfunktion, wobei zunächst - solange noch die nationalen Münzen gespeichert sind - noch auf der Basis der nationalen Währung Wechselgeld ausgezahlt werden kann, entweder in Form von nationalen oder - falls erstere nicht mehr vorhanden - von Euro-Münzen. Dieser Prozeß kann so lange fortgesetzt werden, bis eine Umschaltung auf die Euro-Basis stattfindet. Diese Umschaltung bewirkt, daß für alle Funktionen des Geldwechslers, d.h. Anzeige im Display einschließlich der Preise, Bewertung der eingeworfenen Münzen, Ausgabe des Wechselgeldes usw. nur noch auf Euro-Basis stattfindet.

Am Stichtag wird die Einsortierung von nationalen Münzen in die Münztuben gesperrt, sie werden jedoch weiterhin zur Kasse angenommen. Der aktuelle Tubenzählwert wird registriert. Nach diesem Zeitpunkt können Euro-Münzen, soweit verfügbar, in die entsprechenden Tuben einsortiert werden, so daß in den Tuben vorübergehend eine Doppelwährung gespeichert ist. Die neu hinzukommenden Euro-Münzen können mit einem separaten Tubenzähler gezählt und ihre Anzahl im Mikroprozessor gespeichert werden. Auf einen zweiten Tubenzähler kann jedoch verzichtet werden, wenn alte und neue Währung abhängig vom Umrechnungskurs annähernd gleiche Währungswerte haben oder eine mit nationaler Währung leergezahlte Tube nach dem Leerstand automatisch mit der entsprechenden Euro-Münze selbstfüllend gefüllt wird. Eine leergemeldete Tube (Leersensor) kann zu irgendeinem Zeitpunkt nach dem Stichtag automatisch mit den vorgegebenen Euro-Münzen gefüllt werden. Dies hat den Vorteil, daß unter Umständen Münzverklemmungen im Auszahlmechanismus bei gemischter Befüllung vermieden werden.

Es ist denkbar, am Stichtag (1. 1. 2002) mit Hilfe eines Operators die entsprechenden Umschaltungen im Automaten vornehmen zu lassen. Dies ist jedoch bei einer großen Anzahl von Automaten an einem Tag kaum durchführbar, zumindest sehr aufwendig.

Es ist daher vorzuziehen, wenn die entsprechenden Funktionsänderungen im Automaten automatisch ablaufen, entweder gesteuert durch einen Zeitgeber oder einen Datumsgeber, der am Stichtag ein entsprechendes Umschaltsignal erzeugt. Alternativ wird mit Hilfe eines Ereignisses, das z.B. durch das erste Auftauchen einer Euro-Münze definiert ist oder das erste Auftauchen einer Mehrzahl von Euro-Münzen bzw. einer bestimmten Kombination von Euro-Münzen ein Umschaltsignal erzeugt. In letzterem Fall findet die Funktionsänderung, die am Stichtag vorzunehmen ist, nicht zu einem exakten Zeitpunkt statt, sondern ereignisabhängig.

Mit der Umschaltung auf Euro-Basis im Währungsblock werden alle Audit-Daten automatisch in einem separaten Speicherbereich fest abgelegt oder im bestehenden Speicherbereich des Mikroprozessors, nachdem sie auf Euro-Basis umgerechnet worden sind. Rundungsfehler bzw. Umrechnungsdifferenzen können in einem separaten Speicher abgelegt werden. Unter Audit-Daten werden bekanntlich solche verstanden, die Aufschluß geben über das Annahme- und Auszahlungsverhalten eines Automaten, wie z. B. Informationen über einzelne Verkaufsvorgänge unter Bezug auf eingeworfene und zurückgezahlte Münzen, Umsatzangaben usw. Sie werden üblicherweise von einem Operator von Zeit zu Zeit aus dem Automaten ausgelesen.

Die Erfindung hat den großen Vorteil, daß für den Geldwechsler ein gleitender Übergang von der nationalen auf die Euro-Währung erfolgt und der Geldwechsler seine Geldwechselfunktion zu keinem Zeitpunkt einstellen muß. Die einzige Besonderheit fiir den Kunden von Automaten besteht darin, daß er während der Übergangszeit vor dem Umschaltzeitpunkt aber nach dem Stichtag Wechselgeld in Euro erhalten kann, das auf nationale Währung umgerechnet ist und nach dem Umschaltzeitpunkt nationale Münzen, die in Euro-Währung umgerechnet sind. Falls dies überhaupt als Nachteil zu betrachten ist, wäre er als weitaus geringfügiger anzusehen als die zeitweise Sperrung jeglicher Geldwechselfunktion.

Wie schon erwähnt, kann der Umschaltzeitpunkt durch den Leerstand aller Münztuben für nationale Münzen begründet werden oder durch einen vorgegebenen Füllstand in den Tuben. Daher ist der Umschaltzeitpunkt zeitlich nicht klar festlegbar.

Nachstehend werden zwei Beispiele für den Betrieb des erfindungsgemäßen Geldwechslers aufgeführt, und zwar fiir Deutschland und die Herbeiführung des Umschaltzeitpunkts durch Leerwerden der Tube fiir die niedrigwertigste DM-Münze und ein entsprechendes Beispiel für Spanien.

### Beispiel für Deutschland Umrechnungskurs 1 Euro = 1,97 DM

### DM-Basis

| | | | | | |
|---|---|---|---|---|---|
| DM-Tuben für | 1,- | 0,50 | 0,10 | 0,10 | DM |
| Gleich Euro-Tuben for (ohne Umbau) | 0,50 | 0,10 | 0,20 | 0,05 | Euro |
| DM-Werte pro Euro-Münze | 0,985 | 0,197 | 0,394 | 0,0985 | |
| gerundete DM-Werte | 1,00 | 0,20 | 0,40 | 0,10 | |
| DM-Bestand arn Stichtag | 33 | 20 | 90 | 25 | Stück |

### Euro-Basis

| | | | | | |
|---|---|---|---|---|---|
| DM-Bestand um Umschalttag | 12 | 5 | 0 | 0 | Stück |
| Euro-Bestand am Umschalttag | 20 | 50 | 15 | 60 | Stück |
| Euro-Wert pro DM-Münze | 0,5076 | 0,2538 | - | - | |
| Gerundete Euro-Werte | 0,50 | 0,25 | - | - | |

### Gemischte Rückgabe bei DM-Basis

| | | |
|---|---|---|
| Guthaben | 5,00 DM | |
| Preis | 1,40 DM | |
| Rückzahlung | 3,60 DM → | 3 x 1,-DM + 1 x 0,50 DM + 1 x 0,10 DM |
| Bei bereits leerer | 0,50 DM-Tube | 3 x 1,- DM + 6 x 0,10 DM |
| Oder | | 3 x 1; -DM + 1 x 0,20 Euro + 2 x 0,10 DM |

### Gemischte Rückgabe bei Euro-Basis

| | | |
|---|---|---|
| Guthaben | 2,0 Euro | |
| Preis | 0,65 Euro | |
| Rückzahlung | 1,35 Euro → | 2 x 1,- DM + 1 x 0,50 DM + 1 x 0,10 Euro |

### Beispiel für Spanien Umrechnungskurs 100Pts = 0,60 Euro

### Euro-Basis

### Gemischte Rückgabe bei Peseta-Basis

| | | |
|---|---|---|
| Guthaben | 500 Pts | |
| Preis | 125 Pts | |
| Rückzahlung | 375 Pts → | 3 x 100 Pts + 3 x 25 Pts |
| Bei bereits leerer | 25 Pts-Tube | 3 x 100 Pts + 4 x 0,10 Euro + 2 x 5 Pts (300 + 64 + 10 = 374 Pts) |

Rückzahlfehler von 1 Pts wird gelöscht.

### Gemischte Rückgabe bei Euro-Basis

| | | |
|---|---|---|
| Guthaben | 2,0 Euro | |
| Preis | 0,65 Euro | |
| Rückzahlung | 1,35 Euro → | 2 x 0,5 Euro + 2 x 25 Pts + 1 x 0,05 Euro (1,0 + 0,30 + 0,05 = 1,35 Euro) |

Aus dem Beispiel für Deutschland erkennt man, daß die DM-Tuben auch für Euro-Tuben verwendet werden können. Ein Umbau der Münztuben vor dem Stichtag ist mithin nicht erforderlich. Am Stichtag wird der DM-Bestand in den Münztuben registriert und gespeichert. Die Wechselfunktion kann daher weiterhin fortgeführt werden durch Auszahlung von DM-Münzen. Zu einem Umschaltpunkt, an dem die DM-Tuben für 0,10 DM leer sind, findet die Umstellung auf Euro-Basis statt, d. h. alle noch vorhandenen in den Münztuben gespeicherten DM-Münzen werden auf Euro-Basis umgerechnet. Dabei können die Tuben jedoch bereits mit Euro-Münzen gefüllt sein. In den Tuben für die Speicherung von 0,20 und 0,50 Euro befinden sich beispielsweise fünfzehn bzw. sechzig Euro-Münzen.

Solange der Geldwechsler noch auf DM-Basis seine Wechselfunktion ausübt, kann er vor dem Umschaltzeitpunkt entweder nur in DM-Münzen oder gemischt rückzahlen, d. h. auch mit Euro-Münzen. Nach dem Umschaltzeitpunkt kann das gleiche der Fall sein, wobei jedoch die DM-Münzen auf Euro-Basis umgerechnet sind.

Das Beispiel für Spanien ist ähnlich gelagert, wobei jedoch zum Umbauzeitpunkt eine Münztube auf 0,05 Euro neu eingebaut ist, daher in der Zeit zwischen Umbauzeitpunkt und Stichtag die Wechselfunktion geringfügig eingeschränkt ist. Vor dem Umschaltzeitpunkt und danach erfolgt eine Wechselgeldrückgabe auf Peseta- bzw. Euro-Basis.

Auf der beigefügten Zeichnung ist eine erste Tube gezeigt mit einem beispielhaften Füllstand zum Stichtag. Im Mikroprozessor ist ein Tubenzähler für DM-Münzen und ein Tubenzähler für Euro-Münzen vorgesehen. In der Tube befinden sich am Stichtag z. B. dreiunddreizig 1-DM-Münzen. Oberhalb ist ein freier Bereich, der für die Annahme von 0,5 Euro-Münzen geeignet ist. Der Stand des Euro-Tubenzählers ist mithin Null.

Nach dem Stichtag können Euro-Münzen gespeichert werden, und am Umschalttag befindet sich in der Tube ein Stand von zwölf DM-Münzen und von fünfunddreizig 0,5 Euro-Münzen.

In dem gezeigten Beispiel kann auch auf einen zweiten Tubenzähler, d. h. einen Euro-Tubenzähler verzichtet werden, weil 0,5 Euro etwa 1,00 DM entspricht. Anders verhält es sich jedoch, wenn eine derartige glatte Umrechnung nicht möglich ist.

Aus dem Beispiel ist auch erkennbar, daß am Stichtag die alte Währung weiterhin als Wechselgeld zur Verfügung steht und bereits neues Euro-Wechselgeld mit entsprechender Einsortierung bevorratet werden kann.

Schließlich zeigt das beigefügte Zeichnungsblatt eine Zeitachse, auf der die verschiedenen Zeitpunkte der Umstellung eines Geldwechslers angegeben sind sowie die Basis-Währung in den Phasen zwischen den Zeitpunkten. Der zweite Stichtag markiert das Ende der Übergangszeit, wonach die Annahme von nationalen Münzen gesperrt ist. Das entsprechende Signal kann z. B. von einem Zeitgeber erzeugt werden, ähnlich wie zum 1. Stichtag.

## Patentansprüche

1. Geldwechsler für Münzautomaten für die Annahme von Münzen von einer nationalen währung und der Euro-Währung, wobei der Geldwechsler folgende Merkmale aufweist:
- eine einem Münzprüfer nachgeordnete Sortiervorrichtung,
- drei oder vier Münztuben für die Aufnahme von Münzen unterschiedlicher Wertigkeit,
- eine Auszahlvorrichtung für die Ausgabe von Münzen aus den Münztuben,
- mindestens einen Mikroprozessor, der eine
- Auswertevorrichtung für die vom Münzprüfer kommenden, den Münzen entsprechenden Münzsignale aufweist,
- einen Sortiersteuerblock zur Ansteuerung der Sortiervorrichtung, welche Münzen vorgegebenen Wertes in vorgegebene Tuben lenkt und übrige Münzen in eine Kasse, wobei , das im Sortiersteuerblock enthaltene Programm derart ausgebildet ist, daß am Stichtag oder danach die Sortiervorrichtung die nationalen Münzen in die Kasse lenkt und die Sortierung von Euro-Münzen in die zumindest zwei Münztuben freigibt,
- gegebenenfalls einen Preisblock, in dem der Wert der eingeworfenen Münzen mit einem voreingestellten Preis verglichen wird,
- einen Auszahlsteuerblock, der die Auszahlvorrichtung ansteuert zur Ausgabe der Münzen aus den Münztuben, wenn der Wert der eingeworfenen Münzen den voreingestellten Preis übersteigt,
- gegebenenfalls einen Display-Steuerblock zur Ansteuerung einer Anzeige für den Betrag der eingeworfenen Münzen, wobei
- die Auswertevorrichtung für die nationale Währung und die Euro-Münzsignale programmiert oder programmierbar ist und wahlweise in Abhängigkeit von der angewählten Währung (Basis-Währung) eine Umrechnung oder Bewertung aus der nicht angewählten Währung in die gewählte durchrührt,
- einen Wahlschalter zur wahlweisen Aktivierung der nationalen Währung oder der Euro-Währung in der Auswertevorrichtung bzw. eines ansteuerbaren Bereichs zur Aktivierung der Basis-Währung in der Auswertevorrichtung, und
- einen Tubenzähler zur Registrierung der einsortierten Münzen pro Tube,
**dadurch gekennzeichnet, daß** mindestens zwei Münztuben so ausgelegt sind, daß jeweils Münzen der nationalen Währung und Euro-Münzen speicherbar sind und
mittels eines Tubenzählers im Mikroprozessor die Zahl der jeweiligen Münzen in den Münztuben gezählt und gespeichert wird, wobei die Umschaltung der Sortierung am Stichtag oder danach manuell oder durch einen Zeit- oder Datumsgeber ausgelöst werden oder durch Mittel, die ein Ereignis registrieren, z.B. das erste Auftauchen einer Euro-Münze, das Auftauchen einer Mehrzahl von Euro-Münzen oder einer bestimmten Kombination von Euro-Münzen.

2. Geldwechsler nach Anspruch 1, **dadurch gekennzeichnet, daß** das Programm im Mikroprozessor so ausgebildet ist, daß der Wahlschalter während des Stichtags oder danach (Umschalttag) automatisch vom Wäbrungsblock für die National-währung auf den Euro-Block bzw. die Euro-Basis umgeschaltet wird, wenn eine Münztube für eine nationale Münze einen vorgegebenen Mindeststand hat oder leer ist oder eine für eine Euro-Münze vorgesehene Münztube von nationalen Münzen leer ist.

3. Geldwechsler nach Anspruch 1 oder 2, **dadurch gekennzeichnet, daß** das Programm im Mikroprozessor so ausgebildet ist, daß mit der Umschaltung am Umschalttag der Restbestand an nationalen Münzen in der Münztube im Mikroprozessor in Euro umgerechnet wird, wobei die nationalen Münzen weiterhin als Wechselgeld auf Euro-Basis ausgezahlt werden.

4. Geldwechsler nach einem der Ansprüche 1 bis 3, **dadurch gekennzeichnet, daß** das Programm im Mikroprozessor so ausgebildet ist, daß nach dem Stichtag und vor der Umschaltung am Umschalttag in Münztuben gespeicherte Euro-Münzen auf nationale Währungsbasis umgerechnet und als Wechselgeld ausgezahlt werden.

5. Geldwechsler nach einem der Ansprüche 2 bis 4, **dadurch gekennzeichnet, daß** der Mikroprozessor einen separaten Speicherbereich zur automatischen festen Ablage aller Auditdaten bei der Umschaltung am Umschalttag aufweist oder die Audit-daten auf Euro-Basis umgerechnet im vorhandenen Speicherbereich des Mikroprozessors abgelegt werden.

6. Geldwechsler nach einem der Ansprüche 1 bis 5, **dadurch gekennzeichnet, daß** im Mikroprozessor ein zweiter Tubenzähler vorgesehen ist.

## Claims

1. A money changer for automatic coin dispensers to receive coins of a national currency and the Euro currency wherein the money changer has the features below:
- a sorting apparatus disposed downstream of a coin acceptor unit,
- three or four coin tubes to receive coins of different denominations,
- a pay-out mechanism to dispense coins from the coin tubes,
- at least one microprocessor which has
- an evaluation device for the coin signals arriving from the coin acceptor unit and corresponding to the coins,
- a sorting control block to activate the sorting apparatus, which directs coins of a predetermined denomination to predetermined tubes and directs the remaining coins to a cash-box wherein the program contained in the sorting control block is configured in such a way that the sorting apparatus directs the national coins to the cash-box and releases the sorting of Euro coins in the at least two coin tubes at the fixed date or thereafter,
- a price block, if desired, in which the denomination of the inserted coins is compared to a preset price,
- a pay-out control block which addresses the pay-out mechanism to dispense the coins from the coin tubes if the denomination of the inserted coins exceeds the preset price,
- a display control block, if desired, to address a display for the amount of the inserted coins, wherein
- the evaluation device is programmed or is adapted to be programmed for the national currency and Euro coin signals and selectively performs a conversion or assessment from the non-selected currency into the selected currency in response to the selected currency (the base currency),
- a selector switch to selectively activate the national currency or the Euro currency in the evaluation device or an addressable region to activate the base currency in the evaluation device, and
- a tube counter to register the coins sorted into each tube,
**characterized in that** at least two coin tubes are designed in such a way that both coins of the national currency and the Euro currency can be stored and the number of the respective coins in the coin tubes is counted and is stored in the microprocessor by means of a tube counter with the conversion of the sorting operation at the fixed date or thereafter being released manually or by a timer or date transmitter or by means registering an event, e.g. the first appearance of an Euro coin, the appearance of a plurality of Euro coins or a certain combination of Euro coins.

2. The money changer according to claim 1, **characterized in that** the program of the microprocessor is configured so as to automatically change the selector switch from the currency block for the national currency over to the Euro block or the Euro base during the fixed date or thereafter (the change-over day) if a coin tube for a national coin has a predetermined minimum level or is empty or if a coin tube destined for an Euro coin has been cleared of national coins.

3. The money changer according to claim 1 or 2, **characterized in that** the program of the microprocessor is configured in such a way that the change-over at the change-over date converts the balance of national coins to Euro coins in the coin tube in the microprocessor with the national coins continuing to be paid out as an Euro-based change.

4. The money changer according to any one of claims 1 to 3, **characterized in that** the program of the microprocessor is configured in such a way that Euro coins stored in coin tubes after the fixed date and prior to the change-over at the change-over day are converted into those of a national currency basis and are paid out as a change.

5. The money changer according to any one of claims 2 to 4, **characterized in that** the microprocessor has a separate storage area to automatically and firmly file all audit dates during the change-over at the change-over day or the audit dates, after being converted into an Euro basis, are filed in the existing storage area of the microprocessor.

6. The money changer according to any one of claims 1 to 5, **characterized in that** a second tube counter is provided in the microprocessor.

## Revendications

1. Changeur de monnaie pour distributeurs automatiques pour l'acceptation de pièces de monnaie d'une monnaie nationale et de l'Euro, le changeur de monnaie comportant les caractéristiques suivantes :
- un dispositif de triage placé en aval d'un dispositif de contrôle des pièces de monnaie,
- trois ou quatre tubes de pièces de monnaie, pour la réception de pièces de monnaie de différentes valeurs,
- un dispositif de versement pour la distribution de pièces de monnaie à partir des tubes de pièces de monnaie,
- au moins un microprocesseur, qui comporte
- un dispositif d'exploitation pour les signaux de pièces de monnaie qui correspondent aux pièces de monnaie et viennent du dispositif de contrôle de pièces de monnaie,
- un bloc de commande de triage pour la commande du dispositif de triage, qui conduit les pièces de monnaie d'une valeur donnée dans des tubes de monnaie donnés et les autres pièces de monnaie dans une caisse, le programme contenu dans le bloc de commande de triage étant conçu de manière que, le jour fixé ou après, le dispositif de triage conduit les pièces de monnaie nationale dans la caisse et permet le triage de pièces de monnaie en Euro dans les tubes de pièces de monnaie au nombre d'au moins deux,
- éventuellement un bloc de prix, dans lequel la valeur des pièces de monnaie introduites est comparée à un prix préréglé,
- un bloc de commande de versement, qui commande le dispositif de versement pour la distribution des pièces de monnaie à partir des tubes de pièces de monnaie, lorsque la valeur des pièces de monnaie introduites dépasse le prix préréglé,
- éventuellement un bloc de commande d'affichage pour la commande d'un affichage pour le montant des pièces de monnaie introduites,
- le dispositif d'exploitation étant programmé ou programmable pour la monnaie nationale et les signaux de pièces de monnaie en Euro et, au choix, en fonction de la monnaie choisie (monnaie de base), une conversion ou une évaluation de la monnaie choisie (monnaie de base) de la monnaie non choisie dans la monnaie choisie étant exécutée,
- un commutateur de sélection pour l'activation au choix de la monnaie nationale ou de l'Euro dans le dispositif d'exploitation ou une zone commandable pour l'activation de la monnaie de base dans le dispositif d'exploitation, et
- un compteur de tube pour l'enregistrement des pièces triées par tube,
**caractérisé en ce qu'**au moins deux tubes de pièces de monnaie sont disposés de manière que respectivement des pièces de la monnaie nationale et des pièces en Euro peuvent être stockées et au moyen d'un compteur de tube dans le microprocesseur, le nombre des pièces de monnaie respectives dans les tubes de pièces de monnaie est compté et stocké, la commutation du triage le jour fixé ou après étant déclenchée manuellement ou par une horloge ou un élément dateur, ou par un moyen qui enregistre un événement, par exemple la première apparition d'une pièce de monnaie en Euro, l'apparition de plusieurs pièces de monnaie en Euro ou une combinaison déterminée de pièces de monnaie en Euro.

2. Changeur de monnaie selon la revendication 1, **caractérisé en ce que** le programme dans le microprocesseur est conçu de manière, que pendant le jour fixé ou après (jour de commutation), le commutateur de sélection commute automatiquement du bloc de monnaie pour la monnaie nationale au bloc Euro ou à la base Euro si un tube de pièces de monnaie pour une pièce de monnaie nationale présente un état minimal donné ou est vide, ou si un tube de pièces de monnaie prévu pour des pièces de monnaie en Euro est vide de pièces de monnaie nationale.

3. Changeur de monnaie selon la revendication 1 ou 2, **caractérisé en ce que** le programme dans le microprocesseur est conçu de manière qu'avec la commutation le jour de commutation, le montant restant en pièces de monnaie nationale dans le tube de pièces de monnaie est converti en Euro dans le microprocesseur, les pièces de monnaie nationale continuant d'être versées comme monnaie à rendre sur la base Euro.

4. Changeur de monnaie selon l'une des revendications 1 à 3, **caractérisé en ce que** le programme dans le microprocesseur est conçu de manière qu'après le jour fixé et avant la commutation le jour de commutation, les pièces de monnaie en Euro stockées dans les tubes de pièces de monnaie sont converties en base de monnaie nationale et versées comme monnaie à rendre.

5. Changeur de monnaie selon l'une des revendications 2 à 4, **caractérisé en ce que** le microprocesseur comporte une zone de mémoire séparée pour la mise en mémoire fixe automatique de toutes les données d'audit lors de la commutation le jour de commutation, ou bien les données d'audit sont stockées converties en base Euro dans la zone de mémoire existante du microprocesseur.

6. Changeur de monnaie selon l'une des revendications 1 à 5, **caractérisé en ce qu'**un deuxième compteur de tube est prévu dans le microprocesseur.
